# EUROPÄISCHE PATENTANMELDUNG

(11) **EP 0 602 420 A1**
(43) Veröffentlichungstag der Anmeldung: **22.06.1994**
(21) Anmeldenummer: 93118859.3
(22) Anmeldetag: 24.11.1993
(51) Int. Cl.: F02D 1/04

(54) **Fliehkraftdrehzahlregler für Kraftstoffspritzpumpen von Brennkraftmaschinen**

(30) Priorität: 18.12.1992 DE 4242880
(71) Anmelder: ROBERT BOSCH GMBH, 70442 Stuttgart (DE)
(72) Erfinder: Kindermann, Manfred, D-7151 Affalterbach (DE)

(57) **Zusammenfassung**

Fliehkraftdrehzahlregler für Kraftstoffeinspritzpumpen von Brennkraftmaschinen mit einem Fliehgewichtsversteller (1), dessen Fliehgewichte (3) über Winkelhebel (4) auf eine Reglermuffe (9) wirken, die zur Übertragung ihrer axialen Verstellbewegung über einen Muffenbolzen (19) und einen darin geführten Lagerbolzen (23) mit einem, einen Teil eines Reglergestänges bildenden Führungshebel (26) und einem Umlenkhebel (27) verbunden ist, der seinerseits zumindest mittelbar auf ein Fördermengenverstellglied (32) der Kraftstoffeinspritzpumpe wirkt, wobei der Stellkraft der Reglermuffe (9) dabei zumindest ab einer bestimmten Drehzahl die Kraft einer Regelfeder (47) entgegenwirkt.

Zur Vermeidung der Übertragung von Schwingungsbewegungen der Reglermuffe (9) auf das Reglergestänge und in Folge auf das Fördermengenverstellglied (32) ist die Reglermuffe (9) über eine Führungshülse (14) mit dem Muffenbolzen (19) derart verbunden, daß die Reglermuffe (9) mit der Führungshülse (14) eine taumelnde Bewegung um den Muffenbolzen (19) ausführen kann.

## Beschreibung

### Stand der Technik

Die Erfindung geht von einem Fliehkraftdrehzahlregler für Kraftstoffeinspritzpumpen von Brennkraftmaschinen nach der Gattung des Patentanspruchs 1 aus. Bei einem solchen aus der DE-PS 28 55 889 C2 bekannten Fliehkraftdrehzahlregler, wirken die Fliehgewichte eines über eine Antriebswelle mit motordrehzahlsynchroner Drehzahl angetriebenen Fliehgewichtsverstellers über Winkelhebel und eine Reglermuffe auf einen einen Gelenkkopf aufweisenden Muffenbolzen, in dem ein Lagerbolzen quer geführt ist, an dem ein Führungshebel angelenkt ist, der an einem gehäusefesten Lagerstift schwenkbar gelagert ist und so die Reglermuffe bei ihrer Hubbewegung führt, wobei dabei eine der Verstellbewegung der Reglermuffe entgegenwirkende Leerlauffeder an dem Führungshebel anliegt.

Am Lagerbolzen greift zudem ein Umlenkhebel an, dessen anderes Ende von einem außerhalb des Reglergehäuses liegenden Bedienungshebel beaufschlagt ist und der über eine zwischen seinen beiden Enden liegende Lagerstelle mit einem Regelhebel verbunden ist, der einerseits über eine Lasche an einer Regelstange angelenkt ist und sich andererseits an einem einstellbaren Schwenklager abstützt.

Nach Durchlaufen eines Leerlaufweges gelangt der Muffenbolzen zur Anlage an eine als Hubanschlag dienende Angleichkapsel, die in einem Kraftübertragungshebel angeordnet ist, der ebenfalls um den gehäusefesten Lagerstift schwenkbar ist und der von einer Regelfeder beaufschlagt wird, die sich andererseits am Reglergehäuse abstützt. Die Kraft dieser Regelfeder wirkt dabei nach Durchlaufen des Leerlaufbereichs und dem Überdrücken der Angleichfeder in der Angleichkapsel der Kraft des Fliehkraftverstellers entgegen, wobei sich dabei eine Gleichgewichtssituation zwischen der drehzahlabhängigen Fliehkraft am Fliehgewichtsversteller, dessen Lage einer bestimmten Kraftstoffeinspritzmenge entspricht, einerseits und der Federkraft der Regelfeder andererseits einstellt.

Dabei ist es für ein genaues Arbeiten des Reglers erforderlich, daß sich einerseits bestimmte Kenngrößen wie Drehzahl und Last über entsprechende Reglerstellungen und damit Einspritzmengen über einen langen Zeitraum exakt wiederholen lassen und das andererseits die Reibungskräfte möglichst niedrig gehalten werden, um die Toleranzen der Wiederholbarkeit der Regelgenauigkeit möglichst gering halten zu können.

Bei dem bekannten Fliehkraftdrehzahlregler der eingangs genannten Art ist zum Vermeiden eines Verkantens des Regelgestänges gegenüber dem Fliehgewichtsversteller die Verbindung zwischen der Reglermuffe und dem Träger des Fliehgewichtsverstellers kardanisch ausgeführt, indem die Reglermuffe an ihrem den Fliehgewichten zugewandten offenen Ende über einen Innenringsteg mit radiusförmiger Ausbildung auf dem zylinderförmigen Träger axial geführt ist und über diesen Innensteg Relativbewegungen zum Träger ausführen kann. Damit können Fluchtungsdifferenzen zwischen dem Träger des Fliehgewichtsverstellers und der Reglermuffe bzw. dem Reglergestänge unter bestimmten Bedingungen ausgeglichen werden, die durch erhöhte Reibungs- und Verspannkräfte Regelungenauigkeiten verursachen können.

Der bekannte Fliehkraftdrehzahlregler hat jedoch den Nachteil, daß Schwingungen am Fliehgewichtsversteller, die durch eine unsymetrische Krafteinleitung infolge eines Versatzes zwischen dem Fliehgewichtsverstellträger und der Reglermuffe entstehen, auf das Regelgestänge übertragen werden, sich auf das Fördermengenverstellglied (Regelstange) fortsetzen und dort zu Regelwegschwankungen führen, die Einspritzmengenschwankungen an den einzelnen Pumpenelementen zur Folge haben. Diese Schwankungen der Fördermenge der einzelnen Pumpenelemente setzen sich dabei als Schwankungen der in den Brennraum der zu versorgenden Brennkraftmaschine eingespritzten Kraftstoffmenge fort und verursachen dort eine inhomogene Gemischaufbereitung und in Folge dessen eine ungleichmäßige Verbrennung, die zu erhöhtem Kraftstoffverbrauch und zu einer erhöhten Schadstoffemission führen kann.

### Vorteile der Erfindung

Der erfindungsgemäße Fliehkraftdrehzahlregler mit den kennzeichnenden Merkmalen des Patentanspruchs hat demgegenüber den Vorteil, daß durch die Ausführung der Verbindung zwischen der Reglermuffe und dem Reglergestänge, mit radialem Spiel in Umfangsrichtung zur Reglermuffe eine Übertragung der axialen Verstellbewegung von der Reglermuffe auf das Reglergestänge möglich ist, ohne daß sich eine mögliche Taumelbewegung der Reglermuffe auf das Reglergestänge fortsetzen und dort ein Schütteln verursachen kann. Dabei ist die erfindungsgemäße Ausführung der Entkoppelung zwischen dem Fliehkraftversteller und dem Reglergestänge außer an dem beschriebenen Drehzahlregler an allen Arten von Fliehkraftdrehzahlreglern verwendbar.

Ein weiterer Vorteil der erfindungsgemäßen Entkoppelung zwischen dem die Schwingungen auslösenden und dem deren Auswirkungen auf die Fördermenge übertragenden Glied besteht darin, daß damit die Reibung bei der Bewegungsübertragung verringert werden kann, was eine Verringerung der Stellkräfte und einen geringeren Verschleiß zur Folge haben kann.

Dies kann dabei in vorteilhafter Weise gemäß Anspruch 2 dadurch realisiert werden, daß dem Muffenbolzen so in einer Führungshülse zur Kraftübertragung zur Reglermuffe geführt ist, daß er nur mit seiner hineinragenden Stirnseite zur Anlage an diese gelangt, während seine zylindrische Mantelfläche ein Spiel zur Wandfläche des Innendurchmessers der Führungshülse aufweist. Auf diese Weise bleibt die axiale Kraftübertragung zur Weiterleitung der Verstellbewegung von der Reglermuffe des Fliehgewichtsverstellers auf das Reglergestänge voll erhalten, bei gleichzeitigem sicheren Vermeiden eines Weiterleiten einer möglichen Taumelbewegung der Reglermuffe.

Dabei hat diese Ausführungsform zudem den Vorteil einer einfachen Montage, wobei auf aufwendige Einstellarbeiten verzichtet werden kann, da der Muffenbolzen durch die Kraft einer Leerlauf- und einer Regelfeder in Anlage an der Führungshülse gehalten wird und die Fertigungstoleranzen in radialer Richtung durch das gewünschte radiale Spiel relativ groß sein können.

Einen weiteren Vorteil bietet die gemäß Anspruch 3 punktförmige Kraftübertragung zwischen dem Muffenbolzen und der Führungshülse, was eine relative Bewegung zwischen dem Muffenbolzen und der Reglermuffe ermöglicht, ohne erneut Spannungen duch ein Verkanten oder Schwingungen des Fliehkraftverstellers auf das Reglergestänge zu übertragen.

Weitere Vorteile und vorteilhafte Ausgestaltungen des Gegenstandes der Erfindung sind der Beschreibung, der Zeichnung und den Ansprüchen entnehmbar.

### Zeichnung

Ein Ausführungsbeispiel des erfindungsgemäßen Fliehkraftdrehzahlreglers ist in der Zeichnung dargestellt und wird im Folgenden näher erläutert.

Es zeigt die Figur 1 eine vereinfachte Darstellung des erfindungsgemäßen Fliehkraftdrehzahlreglers, bei dem die Schwingungsentkoppelung zwischen dem Fliehkraftversteller und dem Reglergestänge durch eine mit radialem Spiel versehene Verbindung zwischen dem Muffenbolzen und einer in der Reglermuffe geführten Führungshülse erreicht wird.

### Beschreibung des Ausführungsbeispiels

Bei dem in der Figur 1 vereinfacht dargestellten Ausführungsbeispiel eines Fliehkraftdrehzahlreglers wird ein Fliehgewichtsversteller 1 durch eine Antriebswelle 2 mit motordrehzahlsynchroner Drehzahl angetrieben. Dabei wirken zwei Fliehgewichte 3 über Winkelhebel 4, die an einem Fliehgewichtsträger 7 des Fliehgewichtsverstellers 1 drehbar angelenkt sind, der dazu Lagerstellen 8 aufweist, auf eine Reglermuffe 9, die mit einem als Radius ausgebildeten Ringsteg 10 am Innendurchmesser axial auf dem Träger 7 verschiebbar geführt ist und als kardanisches Gelenk gegen Achsenversätze und rotatorische Bewegungen wirksam ist. Die Reglermuffe 9 ist dazu topfförmig ausgeführt und weist auf ihrer offenen, den Winkelhebeln 4 zugewandten Stirnseite einen radial nach außen abstehenden Flansch 11 auf, an den die den Fliehgewichten 3 abgewandten Enden der Verstellhebel 4 zur Anlage kommen. Auf ihrer den Winkelhebeln 4 abgewandten Bodenseite 12 weist die Reglermuffe 9 eine zentrale Bohrung 13 im Boden 12 auf, in die eine topfförmige Führungshülse 14 mit ihrem geschlossenen Ende hineinragt, wobei zwischen der Wand der Bohrung 13 und dem Außendurchmesser der Führungshülse 14 ein geringes Spiel vorgesehen ist, das ein geringes Verkanten der Reglermuffe 9 über den Innenringsteg 10 ermöglicht, ohne dieses durch Verspannungen mit der Führungshülse 14 auf diese zu übertragen.

Die Führungshülse 14 weist an ihrem offenen Ende einen Ringflansch 16 auf, zwischen dem und der Bodenseite 12 der Reglermuffe 9 eine Distanzscheibe 17 und ein Axiallager 18 angeordnet sind. Die axiale Verstellbewegung der Reglermuffe 9 ist dabei von der drehzahlabhängigen Fliehkraft an den Fliehgewichten 3 und in Folge dessen vom Schwenkweg der Winkelhebel 4 abhängig und wird von der Reglermuffe 9 mittelbar auf die Führungshülse 14 übertragen, die diese ihrerseits über einen Muffenbolzen 19 auf ein Reglergestänge weiterleitet. Dazu ragt der Muffenbolzen 19 mit einem im Durchmesser verringerten Abschnitt 21 in die Führungshülse 14 hinein und liegt mit seiner Stirnseite 22 am geschlossenen Hülsenboden an. Auf seiner der Führungshülse 14 abgewandten Seite, ist ein Lagerbolzen 23 senkrecht zur axialen Verstellrichtung der Reglermuffe 9 in einer Querbohrung 24 des Muffenbolzens 19 geführt, mit dem ein Ende eines andererseits, über einen gehäusefesten Lagerstift 40 gelagerten Führungshebel 26 drehbeweglich gekoppelt ist, der die Reglermuffe 9 bei ihrer Verstellbewegung führt.

An dem Lagerbolzen 23 ist ferner ein Umlenkhebel 27 angekoppelt, dessen anderes Ende mit einem nicht dargestellten von außerhalb des Pumpengehäuses willkürlich zu betätigenden Einstellglied verbunden ist. Der Umlenkhebel 27 ist zudem über eine zwischen seinen beiden Enden liegende Lagerstelle 29 mit einem Regelhebel 31 verbunden, der einerseits an eine als Fördermengenverstellglied der Kraftstoffeinspritzpumpe dienende Regelstange 32 angelenkt ist und sich andererseits an einem Schwenklager 33 abstützt.

Im Verstellweg der Reglermuffe 9 bzw. des Muffenbolzens 19 ist eine Angleichkapsel 43 angeordnet, die in einen als Stützglied dienenden Kraftübertragungshebel 45 eingeschraubt ist, der ebenfalls um den gehäusefesten Lagerstift 40 schwenkbar ist und der von einer Regelfeder 47 mit seinem freien Ende 49 gegen einen gehäusefesten Anschlag 51 gedrückt wird. Die Vorspannkraft der als Enddrehzahlregelfeder dienenden Regelfeder 47 ist dabei durch ihre verstellbare Einbaulage bestimmt. Über einen in das Reglergehäuse eingeschraubten Bolzen 53 ist eine als Leerlauffeder 55 ausgebildete Blattfeder gelagert, die sich über einen als festes Stützlager bzw. als Auflager dienenden Stützwinkel 57 am Kraftübertragungshebel 45 abstützt und mit ihrem dem Bolzen 53 abgewandten Ende auf einen Querbolzen 59 am Führungshebel 26 drückt. Durch diesen Querbolzen 59 wird die Vorspannkraft der Leerlauffeder 55 auf die Reglermuffe 9 übertragen und durch die über den Stützwinkel 57 in den Kraftübertragungshebel 45 eingeleitete Reaktionskraft wird erreicht, daß sich die Kraft der Leerlauffeder 55 nicht auf die Enddrehzahl auswirkt, sondern über die in den Kraftübertragungshebel 45 eingeleitete Reaktionskraft kompensiert wird.

Um eine Übertragung einer, infolge der insbesondere bei hohen Drehzahlen unterschiedlichen Kraftwirkung der zwei Fliehgewichte 3 über die Reglermuffe 9 eingeleiteten hochfrequenten Schwingungsbewegung durch die Wirkung des Ringsteges 10 der Reglermuffe 9 auf das übrige Reglergestänge und hier vor allem auf die Regelstange zu vermeiden, ist die Verbindung zwischen der Reglermuffe 9 und dem Reglergestänge mit einem radialen Spiel versehen, das durch ein radiales Spiel des Muffenbolzens 19 in der Führungshülse 14 realisiert wird. Dazu ist der Muffenbolzen 19 an seiner in die Führungshülse 14 hineinragenden Stirnseite 22, mit der er durch das Regelgestänge, vor allem dem Führungshebel 26, in Anlage am Boden der Führungshülse 14 gehalten wird, kugelsegmentförmig oder spitz ausgeführt, so daß die axiale Kraftübertragung zwischen der mit der Verstellmuffe 9 verbundenen Führungshülse 14 und dem Muffenbolzen 19 punktförmig erfolgt, wobei zwischen der zylinderförmigen, in die Führungshülse 14 hineinragenden Mantelfläche des Muffenbolzens 19 und der Innenwand der Führungshülse 14 ein Spiel 34 vorgesehen ist, daß eine Übertragung der Taumelbewegung der Reglermuffe 9 über die Führungshülse 14 auf den Muffenbolzen 19 vermeidet, indem die Führungshülse 14 eine taumelnde Bewegung um den Muffenbolzen 19 ausführen kann.

Dabei kann in den Boden der Führungshülse 14 für eine bessere Führung der Stirnseite 22 des Muffenbolzens 19 eine Vertiefung bzw. Kugelkalotte eingearbeitet sein.

Es ist somit durch das erfindungsgemäße Trennen der Schwingungsanregung am Fliehgewichtsversteller von der weiteren durch das Reglergestänge gebildeten Kinematikkette möglich, eine Schwingungsübertragung bzw. eine Schüttelbewegung auf die Regelstange der Kraftstoffeinspritzpumpe zu vermeiden und so über einen langen Zeitraum eine exakte Wiederholbarkeit der Mengenzumessung der Fördermenge zu gewährleisten, was gegenüber bekannten Fliehkraftdrehzahlreglern ein verbessertes Betriebsverhalten der zu versorgenden Brennkraftmaschine zur Folge hat, wobei die erfindungsgemäße Lösung an alle Arten von Fliehkraftdrehzahlregler anpaßbar ist.

Zudem kann der Fertigungsaufwand hinsichtlich der Teiletoleranzen und der Einstellaufwand bei der Fördermengeneinstellung gegenüber bekannten Fliehkraftdrehzahlreglern verringert werden.

## Patentansprüche

1. Fliehkraftdrehzahlregler für Kraftstoffeinspritzpumpen von Brennkraftmaschinen mit einem synchron zur Drehzahl der Kraftstoffeinspritzpumpe angetriebenen Fliehgewichtsversteller (1), dessen Fliehgewichte (3) über je einen Winkelhebel (4) auf eine axial geführte Reglermuffe (9) wirken, die auf der den Winkelhebeln (4) abgewandten Seite mit einem Muffenbolzen (19) verbunden ist, der seinereits über einen senkrecht zur axialen Reglermuffenbewegung angeordneten Lagerbolzen (23) schwenkbar mit einem Führungshebel (26) und einem Umlenkhebel (27) gelenkig verbunden ist, der zumindest mittelbar mit einem Fördermengenverstellglied (32) (Regelstange) verbunden ist, wobei der fliehkraftabhängigen Stellkraft der Reglermuffe (9) wenigstens ab einer bestimmten Drehzahl oder Last die Rückstellkraft einer Regelfeder (47) entgegenwirkt, dadurch gekennzeichnet, daß die Reglermuffe (9) über den Muffenbolzen (19) quer zu ihrer Längserstreckung schwenkbar gegenüber dem Lagerbolzen (23) mit diesem verbunden ist.

2. Fliehkraftdrehzahlregler nach Anspruch 1, dadurch gekennzeichnet, daß der Muffenbolzen (19) auf seiner der Reglermuffe (9) zugewandten Seite mit einem im Durchmesser verringerten Bereich (21) in eine topfförmige Führungshülse (14) mit gegenüber dem verringerten Durchmesser des Muffenbolzens (19), größeren Innendurchmesser hineinragt und diese durch Anlage seiner Stirnseite (22) am Hülsenboden über einen Ringflansch (16) an ihrem geöffneten Ende kraftschlüssig mit der Reglermuffe (9) verbindet.
(Fig. 1)

3. Fliehkraftdrehzahlregler nach Anspruch 2, dadurch gekennzeichnet, daß die Kraftübertragung zwischen der Stirnseite (22) des Muffenbolzens (19) und dem Hülsenboden punktförmig erfolgt` wozu die Stirnseite (22) des Muffenbolzens (19) vorzugsweise kugelsegmentförmig ausgeführt ist.
(Fig. 1)

4. Fliehkraftdrehzahlregler nach Anspruch 3, dadurch gekennzeichnet, daß in den Boden der Führungshülse (14) eine die Stirnseite (22) des Muffenbolzens (19) aufnehmende Vertiefung, vorzugsweise eine Kugelkalotte eingearbeitet ist.
